# FASCICULE DE BREVET EUROPEEN

(11) **EP 1 046 358 B1**
(45) Date de publication et mention de la délivrance du brevet: **25.06.2003**
(21) Numéro de dépôt: 00401074.0
(22) Date de dépôt: 18.04.2000
(51) Int. Cl.: A45D 40/26

(54) **Dispositif de conditionnement et d'application d'un produit ayant un organe d'essorage comprenant une fente**
Vorrichtung zum Aufbewahren und Auftragen eines Produktes mit einem geschlitzten Abstreifelement
Device for storing and applying a product with a splitted wiping element

(30) Priorité: 23.04.1999 FR 9905169
(43) Date de publication de la demande: 25.10.2000
(73) Titulaire: L'OREAL, 75008 Paris (FR)
(72) Inventeur: Gueret, Jean-Louis, 75016 Paris (FR)
(74) Mandataire: Leszczynski, André

(56) Documents cités:
- EP-A- 0 761 123
- WO-A-91/01097
- WO-A-96/04816
- WO-A-96/32033
- DE-A- 1 757 096
- GB-A- 452 640
- GB-A- 683 932
- US-A- 5 137 387

## Description

La présente invention concerne un dispositif de conditionnement et d'application d'un produit, notamment un produit cosmétique.

L'invention a plus particulièrement pour objet un dispositif de conditionnement et d'application comportant un récipient pour contenir le produit et un applicateur comprenant un élément d'application, le récipient étant muni d'un organe d'essorage pour essorer l'élément d'application lorsque l'applicateur est extrait du récipient au moment de l'utilisation.

On connaît de nombreux dispositifs de conditionnement et d'application de ce type.

On connaît par la demande WO 91/01097 un dispositif comportant un récipient et un élément d'application de section transversale circulaire, constitué par une brosse. Un tel dispositif comporte un organe d'essorage constitué par une membrane fendue, pourvue d'un orifice central dont la section correspond sensiblement à celle de la tige de l'applicateur. En raison notamment de la présence de l'orifice précité, l'extrémité de l'élément d'application ne peut être essorée de manière satisfaisante.

On connaît par le brevet britannique 452 640 un dispositif selon le préambule de la revendication 1. Rien dans un tel dispositif n'empêche le peigne d'atteindre les extrémités de la fente de l'organe d'essorage lors du retrait du peigne.

On connaît encore par la demande de brevet européen EP-A-0 761 123 un dispositif comportant un élément d'application de section transversale allongée. Un tel dispositif ne permet pas d'essorer de manière totalement satisfaisante l'extrémité de l'élément d'application sur toute sa longueur.

Il existe un besoin pour améliorer la qualité de l'essorage de l'élément d'application lorsque celui-ci présente une section transversale de forme allongée, la qualité du maquillage dépendant dans une large mesure de celle de l'essorage.

Le nouveau dispositif de conditionnement et d'application selon l'invention se caractérise par le fait que le dispositif comporte un organe de guidage pour guider l'applicateur lors de sa sortie du récipient et maintenir l'élément d'application éloigné des extrémités axiales de ladite fente, lors de son passage à travers l'organe d'essorage au moment du retrait de l'applicateur.

Dans une mise en oeuvre préférée de l'invention, l'organe de guidage est agencé pour maintenir l'élément d'application suffisamment éloigné des extrémités axiales de la fente pour que les bords de celle-ci, au voisinage desdites extrémités axiales, restent sensiblement jointifs au passage de l'élément d'application.

Grâce à l'invention, on peut essorer de manière particulièrement satisfaisante l'élément d'application, notamment lorsque ce dernier est sensiblement plat tel qu'un pinceau, une brosse, une mousse ou un corps floqué, dont le plan s'étend sensiblement parallèlement à la fente de l'organe d'essorage.

L'élément d'application peut comporter des poils ou dents orientés sensiblement dans l'axe de l'applicateur.

L'élément d'application peut en particulier être constitué par un peigne comprenant des dents orientées sensiblement dans l'axe de l'applicateur, leurs bases étant disposées de préférence le long d'une ligne convexe vers l'extérieur.

De préférence, l'organe d'essorage est agencé de telle sorte que la fente s'ouvre plus facilement au moment de l'introduction de l'applicateur dans le récipient qu'au moment de son retrait.

Ainsi, on peut diminuer le risque que l'élément d'application soit endommagé au moment de la rentrée de l'applicateur, tout en conservant un essorage satisfaisant de l'élément d'application lors du retrait de l'applicateur.

Dans une réalisation particulière, le récipient comporte un corps et l'organe d'essorage comporte une membrane élastique pincée entre une paroi du corps du récipient, parallèle à l'axe de l'applicateur, et un insert fixé sur le corps du récipient.

L'insert précité comporte avantageusement en partie supérieure une jupe destinée à coopérer de manière étanche avec l'applicateur lorsque celui-ci est en place sur le récipient, et en partie inférieure une partie de guidage convergeant vers l'intérieur du récipient.

Cette partie de guidage peut être constituée par exemple par une paroi inclinée se raccordant à son extrémité supérieure à une paroi de l'insert contre laquelle est pincée ladite membrane.

Dans une réalisation particulière, l'organe de guidage est constitué par le col du récipient et les extrémités axiales de la fente se situent à l'extérieur de la plus petite section intérieure du col lorsque le dispositif est observé dans l'axe du récipient.

Le col peut être conique de manière à permettre d'incliner l'applicateur par rapport à l'axe du récipient.

Toujours dans une réalisation particulière, l'applicateur comporte une tige plate munie à une extrémité de l'élément d'application.

L'organe de guidage peut être agencé de telle sorte que les côtés de la tige soient empêchés de venir au contact des extrémités de la fente.

Avantageusement, la tige de l'applicateur est munie à l'autre extrémité d'un élément de préhension qui constitue également un capuchon de fermeture du récipient.

Dans une réalisation particulière, le col présente une section intérieure oblongue dont la plus petite dimension longitudinale n'est que légèrement supérieure à la largeur de la tige plate de l'applicateur.

Avantageusement, la longueur de la fente est supérieure ou égale à 1,2 fois la plus grande dimension transversale de l'élément d'application.

Dans une réalisation particulière, l'organe d'essorage comporte une membrane en un matériau élastomère.

Cette membrane comporte avantageusement au moins une zone de déformation préférentielle favorisant l'ouverture de la fente au passage de l'applicateur.

Dans une réalisation particulière, la zone de déformation préférentielle précitée est réalisée au moyen d'au moins une zone d'épaisseur plus faible, se présentant par exemple sous la forme d'une ou plusieurs gorges ménagées sur la face extérieure et/ou intérieure de ladite membrane, entourant la fente précitée.

Dans une réalisation particulière, la fente est prolongée à ses extrémités axiales par des découpes visant à conférer plus de mobilité à ses bords longitudinaux. Ces découpes forment avantageusement un angle avec les bords longitudinaux de la fente.

De préférence, la membrane est fixée sur une paroi du récipient de manière à ce que les bords longitudinaux de la fente puissent pivoter vers l'intérieur du récipient, en éloignement de ladite paroi, lors de la rentrée de l'applicateur, et viennent en appui contre ladite paroi au moment du retrait de l'applicateur. Ainsi, les bords de la fente s'appliquent plus fortement sur l'élément d'application lors du retrait de l'applicateur que lors de sa rentrée dans le récipient, ce qui est avantageux comme expliqué plus haut.

La membrane peut être fixée par exemple sur un cône d'introduction du récipient, destiné à faciliter l'insertion de l'applicateur dans le récipient.

Dans une réalisation particulière, le récipient comporte un corps et un couvercle destiné à être fixé sur le corps, ce couvercle portant l'organe de guidage et l'organe d'essorage.

De préférence, la forme de l'applicateur est choisie de manière à favoriser son introduction au travers de l'organe d'essorage.

L'organe d'essorage peut être fixé sur l'organe de guidage.

L'organe d'essorage peut fermer de manière étanche le récipient lorsque l'applicateur est sorti.

L'organe d'essorage peut s'appliquer de manière sensiblement étanche sur l'applicateur lorsque ce dernier est en place dans le récipient.

D'autres caractéristiques et avantages de la présente invention ressortiront à la lecture de la description détaillée qui va suivre, d'exemples de réalisation non limitatifs de l'invention et à l'examen du dessin annexé, sur lequel :
- la figure 1 est une vue schématique en élévation frontale d'un dispositif conforme à un exemple de réalisation de l'invention,
- la figure 2 est une vue schématique en perspective du dispositif de la figure 1, le couvercle étant séparé du corps du récipient,
- la figure 3 est une vue en élévation frontale du dispositif de la figure 1, le couvercle étant représenté en coupe axiale et séparé du corps du récipient, l'applicateur étant représenté hors du récipient,
- la figure 4 est une vue de dessus selon la flèche IV de la figure 3,
- la figure 5 est une vue de dessous selon la flèche V de la figure 3,
- la figure 6 représente en vue de dessous l'élément d'application lors de son passage à travers l'organe d'essorage,
- la figure 7 est une section selon le plan de coupe VII-VII de la figure 5,
- la figure 8 illustre l'écartement des bords longitudinaux de la fente au passage de l'applicateur,
- la figure 9 illustre une variante de réalisation de l'organe d'essorage,
- la figure 10 illustre l'écartement des bords longitudinaux de la fente de l'organe d'essorage représenté sur la figure 9, au passage de l'applicateur,
- la figure 11 représente une variante de réalisation de l'organe d'essorage,
- la figure 12 illustre une autre variante de réalisation de l'organe d'essorage,
- la figure 13 illustre une variante de réalisation du récipient,
- la figure 14 est une coupe axiale schématique d'un dispositif conforme à une variante de mise en oeuvre de l'invention,
- la figure 15 est une coupe selon XV-XV de la figure 14, et
- la figure 16 représente l'applicateur du dispositif de la figure 14 isolément.

Le dispositif 1 de conditionnement et d'application représenté sur les figures 1 à 3 comporte un récipient 2 d'axe X, comprenant un corps 3 muni à sa partie supérieure d'un couvercle 4, et un applicateur 5.

Cet applicateur 5 comprend un élément d'application 6 situé à l'extrémité inférieure 7 d'une tige plate 8, de faible épaisseur, laquelle est munie à son extrémité supérieure d'une poignée 9 constituant également un capuchon de fermeture pour le récipient 2.

L'applicateur peut comporter un élément d'étanchéité destiné à assurer la fermeture étanche du récipient.

Dans l'exemple décrit la tige 8 fait 1 mm d'épaisseur et 23 mm de large.

Le récipient 2 est destiné à contenir tout produit liquide, pâteux ou pulvérulent, notamment un produit cosmétique tel que du mascara.

Le corps 3 et le couvercle 4 sont réalisés dans l'exemple décrit par moulage de matière plastique.

Le corps 3 présente un épaulement extérieur 10 et le couvercle 4 comporte une jupe 14 conformée pour s'emboîter sur la partie supérieure du corps 3, comme illustré sur la figure 1.

Dans l'exemple décrit, le dispositif 1 est symétrique par rapport à l'axe X.

Le couvercle 4 comporte à sa partie supérieure un col 12, de section transversale oblongue, qui se raccorde à la jupe 14 par une paroi transversale annulaire 15.

Un organe d'essorage constitué dans l'exemple de réalisation décrit par une membrane 16 est rapporté sur la face inférieure de la paroi transversale 15 pour essorer l'élément d'application 6 à sa sortie du récipient 2.

Comme on peut le voir plus particulièrement sur les figures 4 et 5, la membrane 16 est traversée par une fente 17 dont les bords longitudinaux 18, rectilignes, sont sensiblement jointifs au repos lorsque l'applicateur n'est pas engagé dans le récipient.

La longueur a de la fente 17 est supérieure à la plus grande dimension b de la section intérieure du col 12, comme on peut le voir sur la figure 4, de préférence d'au moins 20%.

La membrane 16 comporte une gorge 19 réalisée sur sa face inférieure, cette gorge 19 présentant deux portions rectilignes 20 parallèles aux bords longitudinaux 18 et deux portions en arc de cercle 21 réunissant lesdites portions rectilignes 20.

La membrane 16 est fixée à sa périphérie sur la paroi transversale 15, à l'extérieur de la gorge 19, par tout moyen approprié, par exemple par collage ou par fusion locale de matière.

La membrane 16 pourrait encore être agencée de manière à être fixée par encliquetage ou par pincement, en étant prise en sandwich entre deux éléments du récipient.

La fente 17 est prolongée de part et d'autre de ses extrémités axiales 23 par des découpes 24 formant chacune un angle avec les bords longitudinaux 18.

Ces découpes 24 peuvent présenter diverses formes, par exemple, comme représenté, une forme de V dont les branches divergent en éloignement de la fente 17.

Les découpes 24 pourraient encore présenter une forme de V dont les branches divergent en rapprochement de l'axe X, ou encore s'étendre perpendiculairement aux bords longitudinaux 18.

Les portions 30 de la membrane 16 respectivement adjacentes aux bords longitudinaux 18 et situées entre les découpes 24 se comportent à la manière de volets lors de la rentrée de l'applicateur, en pivotant vers l'intérieur du récipient, comme représenté sur la figure 8 autour des portions rectilignes 20 de la gorge 19 formant des charnières.

Lorsque l'applicateur 5 est retiré du récipient 2, la surface intérieure du col 12 peut guider la tige plate 8 dans son déplacement et maintient l'élément d'application 6 éloigné des extrémités axiales 23 de la fente 17, d'une distance suffisante pour que les bords de la fente 17 au voisinage de ses extrémités axiales 23 restent jointifs, comme illustré sur la figure 6.

Ainsi, la fente 17 n'est pas ouverte en totalité au passage de l'élément d'application 6, ce qui est favorable à un essorage de grande qualité de celui-ci, notamment de ses parties latérales 32.

Lorsque l'applicateur est un peigne, par exemple réalisé par moulage dans une matière thermoplastique, la fente 17 permet de laisser entre les dents du peigne du produit qui est retenu par capillarité.

Dans l'exemple de réalisation décrit, les volets 30 peuvent pivoter librement vers le bas lors de la rentrée de l'applicateur, ce qui est avantageux puisque l'on évite ainsi que l'élément d'application 6 soit endommagé, ce qui pourrait être le cas par exemple si une contrainte axiale trop importante était exercée sur l'élément d'application au moment de la rentrée de l'applicateur.

Par contre, les volets 30 sont gênés dans leur pivotement vers l'extérieur au moment du retrait de l'applicateur par la paroi transversale *15* du couvercle 4.

Plus précisément, les volets 30 viennent en appui à leurs extrémités longitudinales contre la paroi transversale 15, de sorte que seule la portion centrale des volets 30 peut se déformer vers l'extérieur au passage de l'élément d'application 6 au moment du retrait de l'applicateur.

Ainsi, les bords longitudinaux 18 de la fente s'appliquent plus fortement sur l'élément d'application 6 lorsque l'applicateur est retiré du récipient qu'au moment de son introduction.

Dans l'exemple qui vient d'être décrit, les bords longitudinaux 18 de la fente 17 sont droits mais pourraient, en variante, comme illustré sur la figure 12, être arrondis, la membrane 16 pouvant également ne pas comporter de gorge 19 comme illustré sur cette même figure.

Dans la variante de réalisation des figures 9 et 10, une zone de déformation préférentielle est réalisée sur la membrane 16 au moyen d'une gorge 35 qui s'étend suivant le même trajet que la gorge 19 précédemment décrite mais du côté de la face supérieure de la membrane 16.

Dans la variante de réalisation illustrée sur la figure 11, une zone de déformation préférentielle est obtenue en réalisant des gorges 36 et 37 sur les faces inférieure et supérieure de la membrane 16, ces gorges définissant entre elles une zone d'épaisseur réduite s'étendant selon le même trajet que les gorges 19 ou 35 précédemment décrites.

On notera que selon la manière de réaliser les zones de déformation préférentielle et le choix de leur emplacement, on peut faire en sorte que la fente s'ouvre plus ou moins facilement au moment de l'introduction de l'applicateur dans le récipient ainsi qu'au moment de sa sortie.

On a représenté sur les figures 14 à 16 un dispositif l'conforme à une variante de mise en oeuvre de l'invention.

Ce dispositif 1' comporte un récipient 2' comprenant un corps 3' ouvert à son extrémité supérieure et un insert 4' engagé dans l'ouverture du corps 3'.

Le dispositif 1' comporte également un applicateur 5' comprenant un élément d'application 6', une tige plate 8' et une partie de préhension 9'.

Le récipient 2' comporte un organe d'essorage 16' constitué dans l'exemple décrit par une membrane traversée par une fente 17' parallèle au plan de coupe de la figure 14, sur toute la largeur du corps 3' du récipient 2'.

La membrane 16' peut se déformer de manière élastique.

La tige 8' est plate, son plan étant parallèle à la fente 17'.

L'applicateur 5' est formé, comme on peut le voir plus particulièrement sur la figure 15, par l'assemblage de deux éléments, à savoir d'une part un premier élément comprenant la tige 8', l'élément d'application 6' et une partie de fixation 50 réalisée d'un seul tenant par moulage de matière plastique à l'extrémité de la tige 8' opposée à l'élément d'application 6' et d'autre part un capot constituant la partie de préhension 9'.

La partie de fixation 50 sert à l'assemblage de la tige 8' avec la partie de préhension 9'.

Cette dernière comporte sur sa surface intérieure, comme on peut le voir sur la figure 16, une gorge 51 dans laquelle vient s'encliqueter un godron 52 de la partie de fixation 50, celle-ci comportant en outre une jupe de montage 53 venant s'appliquer sur la surface intérieure de la partie de préhension 9'.

L'applicateur 5' comporte, entre la tige 8' et la partie de fixation 50, une partie d'étanchéité 54 présentant une pluralité de lèvres d'étanchéité 55.

L'insert 4' comporte à sa partie supérieure une jupe 60 contre laquelle viennent s'appliquer de manière étanche les lèvres d'étanchéité 55 lorsque l'applicateur 5' est en place dans le récipient 2'.

La jupe 60 est prolongée vers le bas par une partie intermédiaire 61 présentant un épaulement, cette partie intermédiaire 61 venant s'appliquer contre la surface intérieure du corps 3' du récipient 2' ainsi que sur la tranche d'extrémité supérieure de celui-ci.

La partie intermédiaire 61 est prolongée vers le bas par une première paroi 62 qui s'étend parallèlement au corps 3', la membrane 16' se trouvant pincée entre cette paroi 62 et le corps 3', et une deuxième paroi 63.

Cette deuxième paroi 63 s'étend en oblique vers l'intérieur du récipient et constitue un moyen de guidage permettant de maintenir l'applicateur à une distance suffisante des extrémités axiales 23' de la fente 17' pour qu'au passage de l'élément d'application, les bords de la fente 17' au voisinage de ces extrémités axiales 23' restent sensiblement jointifs.

La membrane 16' est au repos au contact du bord inférieur de la deuxième paroi 63, cette dernière constituant une butée limitant la déformation de la membrane 16' lors du retrait de l'applicateur 5'.

L'élément d'application 6' est constitué, dans l'exemple de réalisation des figures 14 à 16, par un peigne comprenant une pluralité de dents 70 orientées sensiblement dans l'axe de l'applicateur, les dents 70 situées dans la région médiane du peigne étant pratiquement parallèles à l'axe de l'applicateur tandis que celles qui sont situées aux extrémités du peigne font un angle de l'ordre de 25° avec l'axe de l'applicateur.

Les bases des dents 70 sont disposées selon un arc de cercle convexe vers le bas

En outre, comme on peut le voir sur les figures 15 et 16, les dents 70 du peigne s'étendent sensiblement parallèlement à un plan faisant un angle de quelques degrés avec un plan médian du récipient 2', perpendiculaire au plan de coupe de la figure 15.

L'applicateur 5' ne s'utilise pas de côté mais de face, c'est-à-dire en faisant effectuer à l'élément d'application 6' un mouvement parallèle au plan de la figure 15, par exemple un mouvement de rotation schématisé par la double flèche sur la figure 16.

Grâce à l'invention, lorsque l'élément d'application 6' est retiré du récipient 2', les extrémités libres des dents 70 peuvent être convenablement essorées, sur toute la longueur de l'élément d'application 6'.

En outre, la membrane 16' permet d'éviter la présence d'un excès de produit entre les dents 70, en particulier aux extrémités du peigne.

Bien entendu, diverses modifications peuvent être apportées aux dispositifs qui viennent d'être décrits, sans que l'on sorte du cadre de la présente invention.

L'organe de guidage peut ainsi être réalisé sous la forme d'une pièce rapportée dans l'ouverture du récipient, et présentant par exemple une surface de guidage conique destinée à faciliter l'introduction de l'applicateur dans le récipient et à permettre d'incliner l'applicateur par rapport à l'axe du récipient pour charger l'élément d'application avec le produit contenu dans les coins du récipient.

Le col du récipient peut encore, comme représenté sur la figure 13, être réalisé avec un cône d'introduction 40 divergeant vers l'extérieur, dont la plus petite dimension longitudinale b est inférieure à la longueur a de la fente, de manière à maintenir l'élément d'application éloigné des extrémités axiales de la fente.

Dans l'exemple de réalisation représenté sur cette figure, la membrane 16 est fixée sur le récipient en étant pincée entre le corps 3 du récipient et une nervure 41 du couvercle.

L'organe d'essorage peut comporter un flocage et plus généralement sera choisi en fonction de la nature du produit contenu dans le récipient et du type d'essorage que l'on désire réaliser.

L'applicateur n'est pas limité à celui qui vient d'être décrit et l'on peut utiliser d'autres types d'applicateurs, notamment des applicateurs courbes, de forme concave ou convexe, droite ou en forme de guillotine.

L'applicateur et le récipient peuvent coopérer de nombreuses manières afin d'assurer que l'élément d'application soit maintenu éloigné des extrémités axiales de la fente.

## Revendications

1. Dispositif de conditionnement et d'application d'un produit, notamment un produit cosmétique, ce dispositif comportant un récipient pour contenir ledit produit, un applicateur comprenant un élément d'application de section transversale de forme allongée, et un organe d'essorage (16 ; 16') pour essorer l'élément d'application lorsque l'applicateur est extrait du récipient comportant une fente (17 ; 17') dont les bords sont sensiblement jointifs au repos en l'absence d'applicateur, ce dispositif étant **caractérisé par le fait qu'**il comporte en outre un organe de guidage (12 ; 63) pour guider l'applicateur lors de sa sortie du récipient et maintenir l'élément d'application (6 ; 6') éloigné des extrémités axiales (23 ; 23') de ladite fente (17 ; 17'), lors de son passage à travers l'organe d'essorage au moment du retrait de l'applicateur.

2. Dispositif selon la revendication 1, **caractérisé par le fait que** l'organe de guidage (12 ; 63) est agencé pour maintenir l'élément d'application (6 ; 6') suffisamment éloigné des extrémités axiales (23 ; 23') de ladite fente (17 ; 17') pour que les bords de cette dernière, au voisinage desdites extrémités axiales (23 ; 23'), restent sensiblement jointifs au passage de l'élément d'application.

3. Dispositif selon la revendication 1 ou 2, **caractérisé par le fait que** l'organe d'essorage (16 ; 16') est agencé de telle sorte que la fente s'ouvre plus facilement au moment de l'introduction de l'applicateur dans le récipient qu'au moment de son retrait.

4. Dispositif selon l'une quelconque des revendications précédentes, le récipient comportant un corps (3'), **caractérisé par le fait que** l'organe d'essorage (16') comporte une membrane élastique pincée entre une paroi du corps du récipient, parallèle à l'axe de l'applicateur, et un insert (4') fixé sur le corps du récipient.

5. Dispositif selon la revendication 4, **caractérisé par le fait que** l'insert (4') comporte en partie supérieure une jupe (60) destinée à coopérer de manière étanche avec l'applicateur lorsque celui-ci est en place sur le récipient, et en partie inférieure une partie de guidage (63) convergeant vers l'intérieur du récipient.

6. Dispositif selon la revendication précédente, **caractérisé par le fait que** la partie de guidage est constituée par une paroi (63) inclinée se raccordant à son extrémité supérieure à une paroi (62) de l'insert contre laquelle est pincée ladite membrane.

7. Dispositif selon l'une quelconque des revendications précédentes, **caractérisé par le fait que** l'organe de guidage (12 ; 63) est constitué par un col (12 ; 63) du récipient, les extrémités axiales (23 ; 23') de la fente (17 ; 17') se situant à l'extérieur de la plus petite section intérieure du col lorsque le dispositif est observé dans l'axe X du récipient.

8. Dispositif selon la revendication précédente, **caractérisé par le fait que** le col est conique de manière à permettre d'incliner l'applicateur par rapport à l'axe du récipient.

9. Dispositif selon l'une quelconque des revendications précédentes, **caractérisé par le fait que** l'applicateur comporte une tige plate (8 ; 8') munie à une extrémité de l'élément d'application (6 ; 6').

10. Dispositif selon la revendication précédente, **caractérisé par le fait que** l'organe de guidage est agencé de telle sorte que les côtés de la tige soient empêchés de venir au contact des extrémités axiales de la fente (17 ; 17').

11. Dispositif selon la revendication précédente, **caractérisé par le fait que** la tige (8 ; 8') de l'applicateur est munie à l'autre extrémité d'un élément de préhension (9 ; 9') qui constitue également un capuchon de fermeture de récipient.

12. Dispositif selon l'une quelconque des trois revendications immédiatement précédentes, **caractérisé par le fait que** le col (12 ; 63) présente une section intérieure oblongue dont la plus petite dimension longitudinale (b) n'est que légèrement supérieure à la largeur de la tige plate (8 ; 8').

13. Dispositif selon l'une quelconque des revendications précédentes, **caractérisé par le fait que** la longueur (a) de la fente (17 ; 17') est supérieure ou égale à 1,2 fois la plus grande dimension transversale de l'élément d'application (6 ; 6').

14. Dispositif selon l'une quelconque des revendications précédentes, **caractérisé par le fait que** l'organe d'essorage comporte une membrane (16 ; 16') en un matériau élastomère.

15. Dispositif selon la revendication précédente, **caractérisé par le fait que** ladite membrane comporte au moins une zone de déformation préférentielle (19 ; 35 ; 36 ; 37) favorisant l'ouverture de la fente (17) au passage de l'applicateur.

16. Dispositif selon la revendication précédente, **caractérisé par le fait que** la zone de déformation préférentielle est réalisée au moyen d'au moins une zone d'épaisseur plus faible, se présentant par exemple sous la forme d'une ou plusieurs gorges (19 ; 35 ; 36 ; 37) ménagées sur la face intérieure et/ou extérieure de ladite membrane (16).

17. Dispositif selon la revendication précédente, **caractérisé par le fait que** la ou les gorge(s) entourent la fente (17).

18. Dispositif selon l'une quelconque des quatre revendications immédiatement précédentes, **caractérisé par le fait que** la fente (17) est prolongée à ses extrémités axiales par des découpes (24) visant à conférer plus de mobilité aux bords longitudinaux (18) de la fente.

19. Dispositif selon la revendication précédente, **caractérisé par le fait que** les découpes (24) font un angle avec les bords longitudinaux (18) de la fente.

20. Dispositif selon l'une quelconque des six revendications immédiatement précédentes, **caractérisé par le fait que** la membrane (16) est fixée sur une paroi (15) du récipient de manière à ce que les bords longitudinaux (18) de la fente puissent pivoter vers l'intérieur du récipient en éloignement de ladite paroi, lors de la rentrée de l'applicateur, et viennent en appui contre ladite paroi au moment du retrait de l'applicateur.

21. Dispositif selon l'une quelconque des revendications précédentes, **caractérisé par le fait que** l'élément d'application (6) est sensiblement plat, au moins lors de son passage à travers l'organe d'essorage.

22. Dispositif selon la revendication précédente, **caractérisé par le fait que** l'élément d'application (6) est constitué par une brosse, un pinceau, une mousse, un corps floqué ou un peigne.

23. Dispositif selon l'une quelconque des revendications 1 à 21, **caractérisé par le fait que** l'élément d'application comporte des poils ou dents (70) orientés sensiblement dans l'axe de l'applicateur.

24. Dispositif selon la revendication précédente, **caractérisé par le fait que** l'élément d'application est constitué par un peigne comprenant des dents (70) orientées sensiblement dans l'axe de l'applicateur, leurs bases étant disposées de préférence le long d'une ligne convexe vers l'extérieur.

25. Dispositif selon l'une quelconque des revendications précédentes, **caractérisé par le fait que** le récipient comporte un corps (3) et un couvercle (4) destiné à être fixé sur le corps, ce couvercle (4) portant l'organe de guidage (12) et l'organe d'essorage (16).

26. Dispositif selon l'une quelconque des revendications 1 à 24, **caractérisé par le fait que** l'organe d'essorage est fixé sur l'organe de guidage.

27. Dispositif selon l'une quelconque des revendications précédentes, **caractérisé par le fait que** l'organe d'essorage ferme de manière étanche le récipient lorsque l'applicateur est sorti.

28. Dispositif selon l'une quelconque des revendications précédentes, **caractérisé par le fait que** l'organe d'essorage s'applique de manière sensiblement étanche sur l'applicateur lorsque ce dernier est en place dans le récipient.

## Patentansprüche

1. Vorrichtung zum Aufbewahren und Auftragen eines Produkts, insbesondere eines kosmetischen Produkts, wobei diese Vorrichtung einen Behälter zur Aufnahme dieses Produkts, einen Auftrager, der ein Auftragelement mit einem Querschnitt langgestreckter Form umfasst, und ein Abstreiforgan (16, 16') aufweist, um das Auftragelement abzustreifen, wenn der Auftrager aus dem Behälter herausgezogen wird, umfassend einen Schlitz (17; 17'), dessen Ränder im Ruhezustand bei Fehlen des Auftragers im wesentlichen aneinanderstoßen, wobei diese Vorrichtung **dadurch gekennzeichnet ist, dass** sie außerdem ein Führungsorgan (12; 63) aufweist, um den Auftrager bei seinem Austritt aus dem Behälter zu führen und das Auftragelement (6; 6') bei seinem Durchgang durch das Abstreiforgan zum Zeitpunkt des Herausziehens des Auftragers von den axialen Enden (23; 23') des Schlitzes (17; 17') entfernt zu halten.

2. Vorrichtung nach Anspruch 1, **dadurch gekennzeichnet, dass** das Führungsorgan (12; 63) ausgebildet ist, um das Auftragelement (6; 6') von den axialen Enden (23; 23') des Schlitzes (17; 17') ausreichend entfernt zu halten, damit dessen Ränder in Nähe der axialen Enden (23; 23') bei Durchgang des Auftragelements im wesentlichen aneinanderstoßend bleiben.

3. Vorrichtung nach Anspruch 1 oder 2, **dadurch gekennzeichnet, dass** das Abstreiforgan (16; 16') so ausgebildet ist, dass der Schlitz sich leichter zum Zeitpunkt der Einführung des Auftragers in den Behälter als zum Zeitpunkt seines Herausziehens öffnet.

4. Vorrichtung nach einem der vorhergehenden Ansprüche, wobei der Behälter einen Körper (3') aufweist, **dadurch gekennzeichnet, dass** das Abstreiforgan (16') eine elastische Membran aufweist, die zwischen einer zur Achse des Auftragers parallelen Wand des Körpers des Behälters und einem an dem Körper des Behälters befestigten Einsatz (4') eingeklemmt ist.

5. Vorrichtung nach Anspruch 4, **dadurch gekennzeichnet, dass** der Einsatz (4') im oberen Teil eine Buchse (60), die dazu bestimmt ist, mit dem Auftrager dicht zusammenzuwirken, wenn dieser auf dem Behälter an Platz ist, und im unteren Teil einen auf das Innere des Behälters zu konvergierenden Führungsteil (63) aufweist.

6. Vorrichtung nach dem vorhergehenden Anspruch, **dadurch gekennzeichnet, dass** der Führungsteil aus einer geneigten Wand (63) besteht, die an ihrem oberen Ende an eine Wand (62) des Einsatzes anschließt, durch welche die Membran festgeklemmt wird.

7. Vorrichtung nach einem der vorhergehenden Ansprüche, **dadurch gekennzeichnet, dass** das Führungsorgan (12; 63) aus einem Hals (12; 63) des Behälters besteht, wobei die axialen Enden (23; 23') des Schlitzes (17; 17') außerhalb des kleinsten Innenquerschnitts des Halses liegen, wenn die Vorrichtung in der Achse X des Behälters betrachtet wird.

8. Vorrichtung nach dem vorhergehenden Anspruch, **dadurch gekennzeichnet, dass** der Hals konisch ist, so dass der Auftrager bezüglich der Achse des Behälters geneigt werden kann.

9. Vorrichtung nach einem der vorhergehenden Ansprüche, **dadurch gekennzeichnet, dass** der Auftrager eine flache Stange (8; 8') aufweist, die an einem Ende mit dem Auftragelement (6; 6') versehen ist.

10. Vorrichtung nach dem vorhergehenden Anspruch, **dadurch gekennzeichnet, dass** das Führungsorgan so ausgebildet ist, dass die Seiten der Stange daran gehindert werden, mit den axialen Enden des Schlitzes (17; 17') in Kontakt zu kommen.

11. Vorrichtung nach dem vorhergehenden Anspruch, **dadurch gekennzeichnet, dass** die Stange (8; 8') des Auftragers am anderen Ende mit einem Greifelement (9; 9') versehen ist, das auch eine Behälterverschlußkappe bildet.

12. Vorrichtung nach einem der drei unmittelbar vorhergehenden Ansprüche, **dadurch gekennzeichnet, dass** der Hals (12; 63) einen langgestreckten Innenquerschnitt aufweist, dessen kleinste Längsabmessung (b) nur etwas größer als die Breite der flachen Stange (8; 8') ist.

13. Vorrichtung nach einem der vorhergehenden Ansprüche, **dadurch gekennzeichnet, dass** die Länge (a) des Schlitzes (17; 17') größer als oder gleich dem 1,2fachen der größten Querabmessung des Auftragelements (6; 6') ist.

14. Vorrichtung nach einem der vorhergehenden Ansprüche, **dadurch gekennzeichnet, dass** das Abstreiforgan eine Membran (16; 16') aus einem Elastomer aufweist.

15. Vorrichtung nach dem vorhergehenden Anspruch, **dadurch gekennzeichnet, dass** die Membran mindestens eine Zone der bevorzugten Verformung (19; 35; 36; 37) aufweist, die die Öffnung des Schlitzes (17) bei Durchgang des Auftragers begünstigt.

16. Vorrichtung nach dem vorhergehenden Anspruch, **dadurch gekennzeichnet, dass** die Zone der bevorzugten Verformung mit Hilfe mindestens einer Zone geringerer Dicke hergestellt wird, die beispielsweise in Form einer oder mehrerer Nuten (19; 35; 36; 37) vorliegt, die auf der Innen- und/oder Außenseite der Membran (16) vorgesehen sind.

17. Vorrichtung nach dem vorhergehenden Anspruch, **dadurch gekennzeichnet, dass** die Nut oder die Nuten den Schlitz (17) umgeben.

18. Vorrichtung nach einem der vier unmittelbar vorhergehenden Ansprüche, **dadurch gekennzeichnet, dass** der Schlitz (17) an seinen axialen Enden durch Einschnitte (24) verlängert ist, die dazu dienen, den Längsrändern (18) des Schlitzes mehr Beweglichkeit zu verleihen.

19. Vorrichtung nach dem vorhergehenden Anspruch, **dadurch gekennzeichnet, dass** die Einschnitte (24) mit den Längsrändern (18) des Schlitzes einen Winkel bilden.

20. Vorrichtung nach einem der sechs unmittelbar vorhergehenden Ansprüche, **dadurch gekennzeichnet, dass** die Membran (16) an einer Wand (15) des Behälters so befestigt ist, dass die Längsränder (18) des Schlitzes bei Eintreten des Auftragers sich auf das Innere des Behälters zu verschwenken können, indem sie sich von dieser Wand entfernen, und zum Zeitpunkt des Herausziehens des Auftragers an dieser Wand zur Anlage kommen.

21. Vorrichtung nach einem der vorhergehenden Ansprüche, **dadurch gekennzeichnet, dass** das Auftragelement (6) mindestens bei seinem Durchgang durch das Abstreiforgan im wesentlichen flach ist.

22. Vorrichtung nach dem vorhergehenden Anspruch, **dadurch gekennzeichnet, dass** das Auftragelement (6) aus einer Bürste, einem Pinsel, einem Schaumstoff, einem beflockten Körper oder einem Kamm besteht.

23. Vorrichtung nach einem der Ansprüche 1 bis 21, **dadurch gekennzeichnet, dass** das Auftragelement Borsten oder Zähne (70) aufweist, die im wesentlichen in der Achse des Auftragers gerichtet sind.

24. Vorrichtung nach dem vorhergehenden Anspruch, **dadurch gekennzeichnet, dass** das Auftragelement aus einem Kamm besteht, der Zähne (70) aufweist, die im wesentlichen in der Achse des Auftragers gerichtet sind, wobei ihre Basen vorzugsweise längs einer nach außen konvexen Linie angeordnet sind.

25. Vorrichtung nach einem der vorhergehenden Ansprüche, **dadurch gekennzeichnet, dass** der Behälter einen Körper (3) und einen Deckel (4) aufweist, der dazu bestimmt ist, an dem Körper befestigt zu werden, wobei dieser Deckel (4) das Führungsorgan (12) und das Abstreiforgan (16) trägt.

26. Vorrichtung nach einem der Ansprüche 1 bis 24, **dadurch gekennzeichnet, dass** das Abstreiforgan an dem Führungsorgan befestigt ist.

27. Vorrichtung nach einem der vorhergehenden Ansprüche, **dadurch gekennzeichnet, dass** das Abstreiforgan den Behälter dicht verschließt, wenn der Auftrager herausgenommen ist.

28. Vorrichtung nach einem der vorhergehenden Ansprüche, **dadurch gekennzeichnet, dass** das Abstreiforgan im wesentlichen dicht an dem Auftrager anliegt, wenn dieser in dem Behälter an Platz ist.

## Claims

1. A device for packaging and applying a substance, in particular a cosmetic, the device comprising a receptacle for containing said substance, an applicator having an applicator element of elongate cross-section, and a wiper member (16; 16')for wiping the applicator element when the applicator is extracted from the receptacle, having a slot (17; 17') whose edges are substantially touching at rest in the absence of the applicator, the device being **characterized by** the fact that it further comprises a guide member (12; 63) for guiding the applicator while it is being extracted from the receptacle and for keeping the applicator element (6; 6') away from the axial ends (23; 23') of said slot (17; 17') while it passes through the wiper member as the applicator is being withdrawn.

2. A device according to claim 1, **characterized by** the fact that the guide member (12; 63) is organized to hold the applicator element (6; 6') far enough away from the axial ends (23; 23') of said slot (17; 17') to ensure that the edges thereof in the vicinity of said axial ends (23; 23') remain substantially touching as the applicator element passes through.

3. A device according to claim 1 or 2, **characterized by** the fact that the wiper member (16; 16') is organized in such a manner that the slot opens more easily when the applicator is inserted into the receptacle than when it is withdrawn therefrom.

4. A device according to any preceding claim, the receptacle having a body (3'), the device being **characterized by** the fact that the wiper member (16') has a resilient membrane clamped between a wall of the body of the receptacle parallel to the axis of the applicator, and an insert (4') fixed on the body of the receptacle.

5. A device according to claim 4, **characterized by** the fact that the insert (4') has at its top portion a skirt (60) designed to co-operate in leakproof manner with the applicator when it is place on the receptacle, and at its bottom portion, a guide portion (63) that converges towards the inside of the receptacle.

6. A device according to the preceding claim, **characterized by** the fact that the guide portion is constituted by a sloping wall (63) whose top end connects to a wall (62) of the insert against which said membrane is clamped.

7. A device according to any preceding claim, **characterized by** the fact that the guide member (12; 63) is constituted by a neck (12; 63) of the receptacle, the axial ends (23; 23') of the slot (17, 17') being situated outside the smallest inside section of the neck when the device is observed on the axis X of the receptacle.

8. A device according to the preceding claim, **characterized by** the fact that the neck is conical so as to enable the applicator to be tilted relative to the axis of the receptacle.

9. A device according to any preceding claim, **characterized by** the fact that the applicator has a flat rod (8; 8') provided at one end with the applicator element (6, 6').

10. A device according to the preceding claim, **characterized by** the fact that the guide member is organized in such a manner that the sides of the rod are prevented from coming into contact with the axial ends of the slot (17; 17').

11. A device according to the preceding claim, **characterized by** the fact that the rod (8, 8') of the applicator is provided at its other end with a handle element (9; 9') which also constitutes a cap for closing the receptacle.

12. A device according to any one of the three immediately preceding claims, **characterized by** the fact that the neck (12; 63) has an oblong inside section whose smallest longitudinal dimension (b) is only slightly longer than the width of the flat rod (8; 8').

13. A device according to any preceding claim, **characterized by** the fact that the length (a) of the slot (17; 17') is greater than or equal to 1.2 times the long transverse dimension of the applicator element (6; 6').

14. A device according to any preceding claim, **characterized by** the fact that the wiper member comprises a membrane (16; 16') of elastomer material.

15. A device according to the preceding claim, **characterized by** the fact that said membrane has at least one zone of weakness (19; 35; 36; 37) facilitating opening of the slot (17) when the applicator passes through.

16. A device according to the preceding claim, **characterized by** the fact that the zone of weakness is made by means of at least one zone of smaller thickness, e.g. in the form of one or more grooves (19; 35; 36; 37) formed in the inside and/or outside face of said membrane (16).

17. A device according to the preceding claim, **characterized by** the fact that the groove(s) surround(s) a slot (17).

18. A device according to any one of the four immediately preceding claims, **characterized by** the fact that the slot (17) is extended at its axial ends by cutouts (24) for comparing greater mobility to the longitudinal edges (18) of the slot.

19. A device according to the preceding claim, **characterized by** the fact that the cutouts (24) form an angle with the longitudinal edges (18) of the slot.

20. A device according to any one of the six immediately preceding claims, **characterized by** the fact that the membrane (16) is fixed on a wall (15) of the receptacle in such a manner that the longitudinal edges (18) of the slot can pivot towards the inside of the receptacle away from said wall during return of the applicator, and come to press against said wall when the applicator is withdrawn.

21. A device according to any preceding claim, **characterized by** the fact that the applicator element (6) is substantially flat, at least when passing through the wiper member.

22. A device according to the preceding claim, **characterized by** the fact that the applicator element (6) is constituted by a brush, a foam, a flock-covered body, or a comb.

23. A device according to any one of claims 1 to 21, **characterized by** the fact that the applicator element has hairs or teeth (70) extending substantially on the axis of the applicator.

24. A device according to the preceding claim, **characterized by** the fact that the applicator element is constituted by comb having teeth (70) oriented substantially on the axis of the applicator, the bases of the teeth being preferably disposed along a line that is outwardly convex.

25. A device according to any preceding claim, **characterized by** the fact that the receptacle has a body (3) and a cover (4) designed to be fixed to the body, the cover (4) carrying the guide member (12) and the wiper member (16).

26. A device according to any one of claims 1 to 24, **characterized by** the fact that the wiper member is fixed on the guide member.

27. A device according to any preceding claim, **characterized by** the fact that the wiper member closes the receptacle in leakproof manner when the applicator is removed therefrom.

28. A device according to any preceding claim,. **characterized by** the fact that the wiper member bears in substantially leakproof manner against the applicator when it is in place inside the receptacle.
